# EUROPÄISCHE PATENTSCHRIFT

(11) **EP 3 966 009 B1**
(45) Veröffentlichungstag und Bekanntmachung des Hinweises auf die Patenterteilung: **15.05.2024**
(21) Anmeldenummer: 20720090.8
(22) Anmeldetag: 27.04.2020
(51) Int. Cl.: B28D 1/04, B28D 7/00, B28D 7/02

(54) **VERFAHREN ZUR STEUERUNG EINES BETRIEBS EINES HILFSGERÄTS IN EINEM ARBEITSSYSTEM**
METHOD FOR CONTROLLING AN OPERATION OF AN AUXILIARY DEVICE IN A WORKING SYSTEM
PROCÉDÉ DE COMMANDE POUR L'UTILISATION D'UN APPAREIL AUXILIAIRE DANS UN SYSTÈME DE TRAVAIL

(30) Priorität: 09.05.2019 EP 19173565
(43) Veröffentlichungstag der Anmeldung: 16.03.2022
(73) Patentinhaber: Hilti Aktiengesellschaft, 9494 Schaan (LI)
(72) Erfinder: BALTER, Marco, 6800 Feldkirch (AT); SCHAEFER, Martin, 6858 Schwarzach (AT)
(74) Vertreter: Hilti Aktiengesellschaft Corporate Intellectual Property
(86) Internationale Anmeldenummer: PCT/EP2020/061579
(87) Internationale Veröffentlichungsnummer: WO 2020/225000

(56) Entgegenhaltungen:
- EP-A1- 2 960 012
- EP-A1- 3 292 969
- EP-A1- 3 663 061

## Beschreibung

Die vorliegende Erfindung betrifft ein Verfahren zur Steuerung einer Wasserpumpe eines Wassermanagementsystems für ein Kernbohrgerät, wobei das Wassermanagementsystem ein Hilfsgerät und das Kernbohrgerät ein Hauptwerkzeuggerät in einem Arbeitssystem bildet. Dabei wird ein Betriebszustand des Hauptwerkzeuggeräts ermittelt und in Form einer Zustandsinformation an das Hilfsgerät übermittelt. Das Hilfsgerät kann dann in Abhängigkeit von dem Betriebszustand des Hauptwerkzeuggeräts vorzugsweise automatisch gesteuert, d.h. beispielsweise ein-oder ausgeschaltet, werden.

Bei der Arbeit, beispielsweise auf einer Baustelle, wird häufig mit Geräten arbeiten, die zusammenwirken bzw. deren jeweilige Funktionalitäten sich gegenseitig unterstützen oder aufeinander abgestimmt sind. Solche Gruppen von Geräten, die miteinander zusammenarbeiten, können vorzugsweise ein Arbeitssystem bilden. Dabei können einzelne Systemkomponenten als Hauptwerkzeuggeräte betrachtet werden, mit denen die im Fokus stehende Arbeit erledigt wird. Das Hauptwerkzeuggerät kann beispielsweise mit Hilfsgeräten zusammenarbeiten bzw. es kann die Anforderung bestehen, dass Informationen zwischen einem Hauptwerkzeuggeräte und einem oder mehreren Hilfsgeräten ausgetauscht werden. Andere Systemkomponenten können als Hilfsgeräte betrachtet werden, die das Hauptwerkzeuggerät oder seine Arbeit unterstützen, ergänzen oder erleichtern. Ein Anwendungsbeispiel für ein solches Arbeitssystem ist beispielsweise eine Gerätegruppe, die mindestens ein Kernbohrgerät als Hauptwerkzeuggerät und ein Wassermanagementsystem als Hilfsgerät umfasst. Mit einem Kernbohrgerät können Löcher oder Durchgänge in Wände oder Mauerwerk gebohrt werden. Kernbohrgeräte können vorzugsweise Hauptwerkzeuggeräte im Sinne der Erfindung darstellen. Die Kernbohrgeräte können mit Hilfsgeräten zusammenarbeiten oder zusammenwirken. Beispielsweise können Wassermanagementgeräte Wasser zum Kühlen der Bohrkrone bereitstellen und verbrauchtes oder verunreinigtes Wasser absaugen und für eine weitere Verwendung aufbereiten. Solch ein Wassermanagementgerät kann beispielsweise ein Hilfsgerät im Sinne der Erfindung darstellen.

In einem solchen System können folgende Situationen auftreten, für die im Stand der Technik keine geeigneten technischen Lösungen bekannt sind:

Üblicherweise muss eine Wasserversorgung für die Kühlung der Bohrkrone des Kernbohrgeräts manuell am Kernbohrgerät, d.h. einem Hauptwerkzeuggerät, an- oder abgeschaltet werden. Für diese An- oder Abschaltvorgang ist eine gewisse Zeitspanne erforderlich, während der Bohrvorgang normalerweise unterbrochen werden muss. Diese Unterbrechung des Bohrvorgangs, um die Wasserversorgung des Bohrgeräts durch das Wassermanagementsystem an- oder auszuschalten, reduziert unerwünschterweise die Bohreffizienz, weil in dieser Zeitspanne kein Bohrfortschritt erzielt wird.

Darüber hinaus wird während der Zeitspanne, die für das manuelle An- und Ausschalten des Wassermanagementsystems benötigt wird, weiter Wasser vom Wassermanagementsystem in das Bohrloch hineingepumpt, obwohl eine zusätzliche Wasserzuführung wegen des Stillstands des Bohrvorgangs während dieser Zeitspanne weder erwünscht, noch erforderlich ist. Mithin ist die unnötige Wasserzuführung überflüssig und führt zu einer unerwünschten Verschmutzung bzw. Flutung des Bohrlochs bzw. der umgebenden Baustelle, die später unter oft erheblichen Zeit- und Personalaufwand wieder beseitigt werden muss. Ferner stellt Wasser auf Baustellen häufig eine knappe Ressource dar, so dass jeder unnötige Verbrauch zu vermeiden ist.

In einigen besonderen Betriebsanwendungsfällen eines Arbeitssystems aus Kernbohrgerät und Wassermanagementsystem ist eine Zuführung von Wasser zum Bohrloch nicht erforderlich. Dies kann beispielsweise der Fall sein, wenn die Bohrkrone des Kernbohrgeräts leerläuft oder nicht unter Last, d.h. im Leerlauf, betrieben wird. Auch in diesen Fällen wäre es wünschenswert, wenn die Wasserversorgung in der Zeit, die für das manuelle Ausschalten des Wassermanagementsystems erforderlich ist, bereits unterbrochen sein könnte, um einen unnötigen Wasserverbrauch und eine unnötige Verschmutzung der Baustelle durch überflüssig zugeführtes Wasser zu vermeiden.

Beispielsweise offenbart die EP 2 960 012 A1 eine automatische Regelung von Aggregaten einer Wasserversorgungsanlage. In der EP 3 292 969 A1 wird eine Vorschubeinrichtung einer Kernbohrmaschine beschrieben.

EP 3 663 061 A1 ist ein Dokument gemäß Artikel 54(3) EPÜ und offenbart ein Verfahren zum Betreiben eines Systems, bei dem Parameter eines Geräts erfasst und zu einem Parametersatz zusammengeführt werden, wobei ein Parameter eines Geräts innerhalb des Systems in Abhängigkeit von der Auswertung des Parametersatzes eingestellt wird.

Die Aufgabe, die der vorliegenden Erfindung zugrunde liegt, besteht demnach darin, die vorstehend beschriebenen Nachteile des Standes der Technik zu überwinden und ein Verfahren anzugeben, mit dem erreicht werden kann, dass der Betrieb eines Hilfsgeräts besser bedarfsgerecht gesteuert werden kann, ohne dass durch beispielsweise manuelle Steuermaßnahmen Zeit verloren geht. Insbesondere soll die Erfindung dazu beitragen, dass der Betrieb eines Hauptwerkzeuggeräts und eines Hilfsgeräts besser aufeinander abgestimmt werden kann, um insbesondere Ressourcen sparender und zweckgerichteter einsetzen zu können. Darüber hinaus soll mit der Erfindung eine Leistungssteigerung bei der Anwendung des Hauptwerkzeuggeräts erreicht werden.

Die Aufgabe wird gelöst durch den Gegenstand des unabhängigen Anspruchs. Vorteilhafte Ausführungsformen zu dem Gegenstand es unabhängigen Anspruchs 1 finden sich in den abhängigen Ansprüchen.

### Beschreibung der Erfindung:

Erfindungsgemäß ist ein Verfahren zur Steuerung einer Wasserpumpe eines Wassermanagementsystems für ein Kernbohrgerät, wobei das Wassermanagementsystem ein Hilfsgerät und
das Kernbohrgerät ein Hauptwerkzeuggerät in einem Arbeitssystem bildet, wobei das Arbeitssystem das mindestens ein Hauptwerkzeuggerät und das Hilfsgerät umfasst. Das Verfahren wird durch die Verfahrensschritte des Anspruchs 1 gekennzeichnet.

Erfindungsgemäß ist ein Verfahren zum automatischen Ein- und Ausschalten bestimmter Funktionen des Hilfsgeräts vorgesehen. Es ist im Sinne der Erfindung ganz besonders bevorzugt, das Hilfsgerät in Abhängigkeit von einem Betriebszustand des Hauptwerkzeuggeräts ein- und ausschalten zu können. Ferner kann es im Sinne der Erfindung bevorzugt sein, bestimmte Funktionen des Hilfsgeräts zu- oder wegschalten zu können. Wenn es sich bei dem Hilfsgerät beispielsweise um ein Water Management System (WMS) handelt, das mit einem Kernbohrgerät zusammenarbeitet, so ist das WMS grundsätzlich eingeschaltet. Insbesondere ist üblicherweise auch die Turbine zur Absaugung des Wassers eingeschaltet. Allerdings kann eine Wasserpumpe des WMS je nach Bedarf ein- oder ausgeschaltet werden. Es können demnach die Fälle unterschieden werden, dass die Wasserpumpe in einem eingeschalteten oder in einem ausgeschalteten Zustand vorliegt, wobei diese Zustände im Sinne der Erfindung vorzugsweise als voneinander getrennte Funktionen betrachtet werden, die unterschiedlich zu behandeln sind.

Die automatische Steuerung stellt einen wesentlichen Vorteil der vorliegenden Erfindung dar. Insbesondere stellt die Erfindung durch die Bereitstellung einer automatischen Steuerungsmöglichkeit eines Hilfsgerät in Abhängigkeit von den aktuellen Betriebsparametern des Hauptwerkzeuggeräts in einem Arbeitssystem eine Abkehr vom Stand der Technik dar, da die Fachwelt bisher davon ausgegangen war, dass eine manuelle Steuerung des Hilfsgerät mit entsprechender Zeitverzögerung bei der Reaktion des Hilfsgeräts erforderlich ist bzw. in Kauf genommen werden muss. Die Steuerung des Hilfsgeräts in Abhängigkeit von den Betriebsdaten des Hauptwerkzeuggeräts wird im Sinne der Erfindung bevorzugt auch als automatische Steuerung des Hilfsgeräts bezeichnet. Wenn die Steuerung in einem Ein- und Ausschalten des Hilfsgeräts besteht, kann das Hilfsgerät vorzugsweise automatisch ein- und ausgeschaltet werden, wenn dieses Ein- und Ausschalten in Abhängigkeit von dem Betriebszustand des Hauptwerkzeuggeräts erfolgt. Der Betriebszustand des Hauptwerkzeuggeräts kann beispielsweise durch einen aktuellen Stromverbrauch, die Umdrehungszahl der Abtriebswelle des Hauptwerkzeugs oder andere geeignete Parameter festgelegt oder beschrieben werden. Ferner können die Leistungsaufnahme, die Position des Ein- oder Ausschalters, der eingelegte Gang, die Motortemperatur oder Fehlerzustände, wie eine zu hohe Temperatur, bei der Steuerung des Hilfsgeräts berücksichtigt werden, ohne auf diese Parameter beschränkt zu sein.

Diese Betriebsparameter werden vorzugsweise in Form einer Zustandsinformation, die im Sinne der Erfindung bevorzugt auch als Zustandsbenachrichtigung bezeichnet werden kann, an das Hilfsgerät übermittelt, wo sie als Grundlage für die Steuerung des Hilfsgeräts verwendet werden. Insbesondere werden die erhaltenen Zustandsdaten, die den Betrieb des Hauptwerkzeuggeräts beschreiben, verwendet, um das Hilfsgerät in Abhängigkeit von den Betriebsparametem des Hauptwerkzeuggeräts ein- oder auszuschalten. Dadurch wird vorteilhafterweise eine bedarfsgerechte Abstimmung des Betriebs von Hauptwerkzeuggerät und Hilfsgerät erreicht. Durch die bedarfsgerechte Abstimmung des Betriebs der Komponenten des Arbeitssystems können vorteilhafterweise erhebliche Ressourcen gespart werden. Ferner wird eine unnötige Verschmutzung der Baustelle durch überflüssigerweise zugeführtes Wasser vermieden, wenn das Hilfsgerät als Wassermanagementsystem ausgebildet ist. Tests haben gezeigt, dass überraschenderweise die Effizienz und die Arbeitsleistung des Hauptwerkzeuggeräts deutlich gesteigert werden kann, wenn durch das vorgeschlagene Verfahren eine verbesserte Abstimmung des Betriebs des Hilfsgeräts in Abhängigkeit von den Betriebsdaten des Hauptwerkzeuggeräts erreicht werden kann.

Es ist erfindungsgemäß vorgesehen, dass das Hauptwerkzeuggerät ein Kernbohrgerät ist und/oder das Hilfsgerät ein Wassermanagementsystem für ein Kernbohrgerät. Kernbohrgeräte können mit Hilfsgeräten zusammenarbeiten oder zusammenwirken, die zum Beispiel zusätzliche Funktionalitäten für die Durchführung des Bohrprozesses bereitstellen. Beispielsweise können Wassermanagementgeräte Wasser zum Kühlen der Bohrkrone bereitstellen und verbrauchtes oder verunreinigtes Wasser absaugen und für eine weitere Verwendung aufbereiten. Das Hauptwerkzeuggerät kann aber beispielsweise auch eine Bohrmaschine, ein Winkel- oder Trennschleifer, ein Bohrgerät oder ein anderes Gerät handeln, mit dem ein Arbeitsbeitrag auf einer Baustelle geleistet werden kann. Bei einem Hilfsgerät kann es sich beispielsweise um eine Baustellenlampe, ein Baustellenradio, einen Staubsauger, eine automatische Antriebsvorrichtung, eine Vakuumpumpe, beispielsweise zu Befestigung eines Bohrständers, ein Wassermanagementsystem oder viele anderen mögliche Hilfsgeräte handeln, ohne darauf beschränkt zu sein.

Der Betriebszustand des Hauptwerkzeuggeräts kann beispielsweise durch geeignete Sensoren an dem Hauptwerkzeuggerät ermittelt werden. Es ist im Sinne der Erfindung insbesondere bevorzugt, dass der Betriebszustand bzw. die Betriebsparameter, die den Betriebszustand des Hauptwerkzeuggeräts beschreiben, kontinuierlich ermittelt und an das Hilfsgerät übermittelt werden, um eine möglichst optimale zeitliche Abstimmung des Verhaltens des Hilfsgeräts in Bezug auf Änderungen der Betriebsparameter des Hauptwerkzeuggeräts gewährleisten zu können. Es kann im Sinne der Erfindung auch bevorzugt sein, dass die Betriebsparameter in kurzen Zeitabständen ermittelt und an das Hilfsgerät zur weiteren Verwendung bzw. Auswertung gesendet werden. Es ist im Sinne der Erfindung insbesondere bevorzugt, dass die Übermittlung der Daten mit anderen Kommunikationsvorgängen des Hilfsgeräts und/oder des Hauptwerkzeuggeräts abgestimmt wird, um eine unnötige Reduzierung der Übertragungsbandbreite zu vermeiden und etwaige weitere Datenübertragungsverbindungen nicht zu behindern.

Die Übermittlung der Betriebsdaten, die beispielsweise zu einer Zustandsinformation zusammengefasst werden können, erfolgt vorzugsweise unter Verwendung einer Kommunikationsverbindung, die zwischen dem Hauptwerkzeuggerät und dem Hilfsgerät besteht. Dabei kann es sich vorzugsweise um eine *wireless* Kommunikationsverbindung handeln, die insbesondere drahtlos ausgestaltet ist. Beispielsweise kann die Kommunikationsverbindung ausgewählt sein aus einer Gruppe umfassend Bluetooth, Low Energy Bluetooth, RFID, NFC, Wifi, ZigBee, Wibree, WiMAX, LoRA, IrDA oder andere proprietäre, vorzugsweise drahtlose Kommunikationsverbindungen.

Die Zustandsinformation beschreibt vorzugsweise den aktuellen Betriebszustand des Hauptwerkzeuggeräts, wobei die sich üblicherweise rasch ändernden Betriebsdaten in kurzen Zeitabständen oder kontinuierlich ermittelt und an das Hilfsgerät weitergeleitet werden können.

Die Zustandsinformation kann beispielsweise auch in Form einer Nachricht erfolgen, die beispielsweise die folgenden Inhalte haben kann: "Das Hauptwerkzeuggerät arbeitet.", "Das Hauptwerkzeuggerät arbeitet nicht.", "Das Hauptwerkzeuggerät arbeitet im Leerlauf", "Das Hauptwerkzeuggerät arbeitet unter schwerer Last." oder "Das Hauptwerkzeuggerät arbeitet zwar unter starker Last, das Werkzeug des Hauptwerkzeuggeräts dreht sich aber nicht.". Mögliche Reaktionen des Hilfsgeräts können dann sein, dass beispielsweise kein Wasser an das Hauptwerkzeuggerät abgegeben wird. Dies ist beispielsweise insbesondere dann bevorzugt, wenn das Hauptwerkzeuggerät nicht arbeitet bzw. bohrt, wenn das Hauptwerkzeuggerät im Leerlauf arbeitet oder wenn Hauptwerkzeuggerät zwar unter starker Last arbeitet, das Werkzeug des Hauptwerkzeuggeräts sich aber nicht dreht bzw. wenn die übermittelte Zustandsinformation den entsprechenden Inhalt an das Hilfsgerät übermittelt hat. Wenn das Hauptwerkzeuggerät beispielsweise unter schwerer Last arbeitet, kann zum Beispiel eine Wassermenge, die mit dem Wassermanagementsystem zugeführt wird, gegenüber einer mittleren oder durchschnittlichen Wassermenge pro Zeiteinheit erhöht werden.

Es ist im Sinne der Erfindung bevorzugt, dass eine Saugfunktion des WMS während des Betriebs des Kernbohrgeräts als Hauptwerkzeuggerät und eines WMS als Hilfsgerät in der Regel eingeschaltet ist. Hinsichtlich der Wasserversorgung des WMS ist es dahingegen bevorzugt, dass die Wasserversorgung in Abhängigkeit vom Zustand des Hauptwerkzeuggeräts ein- oder ausgeschaltet ist. Bei einigen Anwendungsfällen für das vorgeschlagene System aus Hilfsgerät und Hauptwerkzeuggerät kann es bevorzugt sein, dass die Saugfunktion erst beim Bohrvorgang aktiviert wird. Dies kann beispielsweise dann hilfreich sein, wenn keine zusätzliche Vorrichtung zum Auffangen des Abbaumaterials bzw. des Wassers verwendet wird. Eine solche zusätzliche Auffangvorrichtung kann beispielsweise ein Wasserfangring sein, der zum Beispiel auch mit Vakuum betrieben werden kann.

Im Kontext des vorgeschlagenen Verfahrens ist es bevorzugt, dass die Zustandsinformation, die vorzugsweise den aktuellen Betriebszustand des Hauptwerkzeuggeräts beschreibt, durch das Hilfsgerät ausgewertet wird. Dazu kann das Hilfsgerät Mittel zur Auswertung der Zustandsinformation umfassen. Die Auswertung der Betriebsparameter des Hauptwerkzeuggeräts kann beispielsweise erfolgen, um die eintreffende Zustandsinformation hinsichtlich des Hauptwerkzeuggeräts in einen Steuerungsbefehl für das Hilfsgerät umwandeln zu können. Die Auswertungsmittel können beispielsweise von einer Steuereinheit innerhalb des Hilfsgeräts gebildet werden. Die Steuereinheit kann beispielsweise einen Prozessor umfassen, der dazu eingerichtet ist, die Zustandsinformation bzw. die darin enthaltenen Daten hinsichtlich des Betriebszustands des Hauptwerkzeuggeräts in einen Steuerungsbefehl für das Hilfsgerät umzuwandeln. Der Steuerungsbefehl kann beispielsweise darin bestehen, dass das Hilfsgerät eingeschaltet wird, wenn ein Stromverbrauch des Hauptwerkzeuggeräts oder die Drehzahl eines Motorschafts des Hauptwerkzeuggeräts einen bestimmten Wert überschreitet. Es kann im Sinne der Erfindung auch bevorzugt sein, dass schnelle Änderungen eines Betriebsparameters einen Steuervorgang in Bezug auf das Hilfsgerät auslösen. So kann beispielsweise ein schneller Anstieg des Stromverbrauchs bzw. der Motordrehzahl ebenfalls zu einem automatischen Einschalten des Hilfsgeräts führen. Umgekehrt kann ein rasches Absinken des Stromverbrauchs oder der Drehzahl des Motorschafts des Hauptwerkzeuggeräts zu einem automatischen Ausschalten des Hilfsgeräts führen. Ein Ausschalten des Hilfsgeräts kann beispielsweise auch ausgelöst werden, wenn die Betriebsparameter, wie Stromverbrauch oder Motordrehzahl, kritische bzw. zuvor festgelegte Werte unterschreiten.

Das vorgeschlagene Verfahren umfasst ferner eine Steuerung des Hilfsgeräts in Abhängigkeit von einem Betriebszustand des Hauptwerkzeuggeräts. Diese Steuerung kann insbesondere in einem Ein- oder Ausschalten bestehen. Es kann aber in einigen Ausgestaltungen der Erfindung auch bevorzugt sein, dass das Hilfsgerät nicht nur binär zwischen zwei Zuständen «ein» und «aus» hin- und hergeschaltet werden kann. Es kann im Sinne der Erfindung auch bevorzugt sein, dass Betriebsparameter, die den Betrieb des Hilfsgeräts bestimmen, in Abhängigkeit von einem Betriebszustand des Hauptwerkzeuggeräts eingestellt werden. Beispielsweise kann die Menge an Wasser, die von einem Wassermanagementsystem pro Zeiteinheit abgegeben wird, in Abhängigkeit von dem Betriebszustand des Hauptwerkzeuggeräts eingestellt bzw. geregelt werden. Bei einem intensiven Betrieb des Hauptwerkzeuggeräts mit hohen Belastungswerten oder hohen Motordrehzahlen kann beispielsweise mehr Wasser durch das Wassermanagementsystem in das Bohrloch abgegeben werden als wenn das Hauptwerkzeuggerät nur mit geringer Last betrieben wird.

Weitere Vorteile ergeben sich aus der folgenden Figurenbeschreibung. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

In den Figuren sind gleiche und gleichartige Komponenten mit gleichen Bezugszeichen beziffert. Es zeigen:
- Fig. 1: Ansicht einer bevorzugten Ausgestaltung der Erfindung

### Ausführunqsbeispiele:

Figur 1 zeigt eine bevorzugte Ausgestaltung eines Arbeitssystems (1), mit dem das vorgeschlagene Verfahren zur Steuerung des Betriebs eines Hilfsgeräts (3) in Abhängigkeit von dem Betriebszustand bzw. den Betriebsparametern eines Hauptwerkzeuggerät (2) durchgeführt werden kann. Insbesondere zeigt die Figur 1 einzelne Bestandteile des Arbeitssystems (1), nämlich das Hauptwerkzeuggerät (2), das beispielsweise ein Kernbohrgerät sein kann, und ein Hilfsgerät (3), das beispielsweise von einem Wassermanagement gebildet werden kann. In einer bevorzugten Ausgestaltung der Erfindung können das Hauptwerkzeuggerät (2) und das Hilfsgerät (3) mit Hilfe einer Kommunikationsverbindung (4) miteinander kommunizieren. Die Kommunikationsverbindung (4) kann vorzugsweise drahtlos, d.h. *wireless,* ausgebildet sein. Die Kommunikationsvorrichtung (4) kann auch Bestandteil des Arbeitssystems (1) sein. Darüber hinaus kann das Hilfsgerät (3) Mittel (5) zur Auswertung der Zustandsinformation aufweisen, wobei die Zustandsinformation den Betriebszustand des Hauptwerkzeuggeräts (2) beschreibt. Insbesondere kann die Zustandsinformation Betriebsparameter umfassen, mit denen der aktuelle Betriebszustand des Hauptwerkzeuggerät (2) beschrieben werden kann. Vorzugsweise wird insbesondere die Zustandsinformation von dem Hauptwerkzeuggerät (2) an das Hilfsgerät (3) übermittelt. Es kann aber im Sinne der Erfindung auch bevorzugt sein, die Betriebsparameter, die den Betriebszustand des Hauptwerkzeuggeräts (2) beschreiben, direkt an das Hilfsgerät (3) zu senden.

### Bezugszeichenliste

- 1: Arbeitssystem
- 2: Hauptwerkzeuggerät
- 3: Hilfsgerät
- 4: Kommunikationsverbindung
- 5: Mittel zur Auswertung der Zustandsinformation Pairing-Gedächtnis

## Patentansprüche

1. Verfahren zur Steuerung einer Wasserpumpe eines Wassermanagementsystems für ein Kernbohrgerät, wobei das Wassermanagementsystem ein Hilfsgerät (3) und das Kernbohrgerät ein Hauptwerkzeuggerät (2) in einem Arbeitssystem (1) bildet, wobei das Arbeitssystem (1) mindestens ein Hauptwerkzeuggerät (2) und ein Hilfsgerät (3) umfasst, **umfassend die folgenden Schritte:**
a) Ermittlung eines Betriebszustands des Hauptwerkzeuggeräts (2),
b) Herstellung einer drahtlosen Kommunikationsverbindung (4) zwischen dem Hauptwerkzeuggerät (2) und dem Hilfsgerät (3),
c) Übermittlung einer Zustandsinformation vom Hauptwerkzeuggerät (2) an das Hilfsgerät (3) mittels der drahtlosen Kommunikationsverbindung (4), wobei die Zustandsinformation den Betriebszustand des Hauptwerkzeuggeräts (2) beschreibt,
d) Steuerung eines Betriebs des Hilfsgeräts (3) in Abhängigkeit von dem Betriebszustand des Hauptwerkzeuggeräts (2),
wobei das Hauptwerkzeuggerät (2) dazu eingerichtet ist, sich automatisch mit dem Hilfsgerät (3) zu verbinden, wenn das Hilfsgerät (3) eingeschaltet wird, wobei mit dem Verfahren ein automatisches Ein- und Ausschalten bestimmter Funktionen des Hilfsgeräts (3) ermöglicht wird.

2. Verfahren nach Anspruch 1
**dadurch gekennzeichnet, dass**
das Hilfsgerät (3) Mittel (5) zur Auswertung der Zustandsinformation umfasst.

3. Verfahren nach Anspruch 1 oder 2
**dadurch gekennzeichnet, dass**
die Übermittlung der Zustandsinformation auf andere Kommunikationsvorgänge zwischen Hilfsgerät (3) und Hauptwerkzeuggerät (2) abgestimmt wird.

4. Verfahren nach einem der vorhergehenden Ansprüche
**dadurch gekennzeichnet, dass**
die Steuerung der Wasserpumpe des Hilfsgeräts (3) in Abhängigkeit von einer Abbaurate des Hauptwerkzeuggeräts (2) erfolgt.

5. Verfahren nach einem der vorhergehenden Ansprüche
**dadurch gekennzeichnet, dass**
das Hauptwerkzeuggerät (2) mindestens in einem ersten Betriebsmodus und in einem zweiten Betriebsmodus betreibbar ist.

6. Verfahren nach Anspruch 5
**dadurch gekennzeichnet, dass**
der erste Betriebsmodus einem Leerlauf des Hauptwerkzeuggeräts (2) entspricht und der zweite Betriebsmodus einem aktiven Betrieb des Hauptwerkzeuggeräts (2).

## Claims

1. Method for controlling a water pump of a water management system for a core drill, wherein the water management system forms an auxiliary device (3) and the core drill forms a main power tool (2) in a working system (1), wherein the working system (1) comprises at least one main power tool (2) and an auxiliary device (3), **comprising the following steps:**
a) determining an operating state of the main power tool (2),
b) producing a wireless communication connection (4) between the main power tool (2) and the auxiliary device (3),
c) transmitting status information from the main power tool (2) to the auxiliary device (3) by means of the wireless communication connection (4), the status information describing the operating state of the main power tool (2),
d) controlling an operation of the auxiliary device (3) depending on the operating state of the main power tool (2),
wherein the main power tool (2) is configured to automatically connect to the auxiliary device (3) when the auxiliary device (3) is switched on, wherein automatic switching on and off of certain functions of the auxiliary device (3) is made possible with the method.

2. Method according to Claim 1,
**characterized in that**
the auxiliary device (3) comprises means (5) for evaluating the status information.

3. Method according to Claim 1 or 2,
**characterized in that**
the transmission of the status information is coordinated with other communication processes between the auxiliary device (3) and the main power tool (2).

4. Method according to one of the preceding claims,
**characterized in that**
the water pump of the auxiliary device (3) is controlled depending on a removal rate of the main power tool (2).

5. Method according to one of the preceding claims,
**characterized in that**
the main power tool (2) is operable at least in a first operating mode and in a second operating mode.

6. Method according to Claim 5,
**characterized in that**
the first operating mode corresponds to idling of the main power tool (2) and the second operating mode corresponds to an active operation of the main power tool (2).

## Revendications

1. Procédé de commande d'une pompe à eau d'un système de gestion d'eau destiné à une unité de carottage, le système de gestion d'eau formant une unité auxiliaire (3) et l'unité de carottage formant une unité d'outil principale (2) dans un système de travail (1), le système de travail (1) comprenant au moins une unité d'outil principale (2) et une unité auxiliaire (3), **ledit procédé comprenant les étapes suivantes** :
a) déterminer un état de fonctionnement de l'unité d'outil principale (2),
b) établir une liaison de communication sans fil (4) entre l'unité d'outil principale (2) et l'unité auxiliaire (3),
c) transmettre une information d'état de l'unité d'outil principale (2) à l'unité auxiliaire (3) au moyen de la liaison de communication sans fil (4), l'information d'état décrivant l'état de fonctionnement de l'unité d'outil principale (2),
d) commander le fonctionnement de l'unité auxiliaire (3) en fonction de l'état de fonctionnement de l'unité d'outil principale (2),
l'unité d'outil principale (2) étant conçue pour se connecter automatiquement à l'unité auxiliaire (3) lorsque l'unité auxiliaire (3) est activée, le procédé permettant d'activer et de désactiver automatiquement des fonctions déterminées de l'unité auxiliaire (3).

2. Procédé selon la revendication 1,
**caractérisé en ce que**
l'unité auxiliaire (3) comprend des moyens (5) d'évaluation de l'information d'état.

3. Procédé selon la revendication 1 ou 2,
**caractérisé en ce que**
la transmission de l'information d'état est coordonnée avec d'autres processus de communication entre l'unité auxiliaire (3) et l'unité d'outil principale (2).

4. Procédé selon l'une des revendications précédentes,
**caractérisé en ce que**
la commande de la pompe à eau de l'unité auxiliaire (3) est effectuée en fonction d'une vitesse d'extraction de l'unité d'outil principale (2).

5. Procédé selon l'une des revendications précédentes,
**caractérisé en ce que**
l'unité d'outil principale (2) peut fonctionner au moins dans un premier mode de fonctionnement et dans un deuxième mode de fonctionnement.

6. Procédé selon la revendication 5,
**caractérisé en ce que**
le premier mode de fonctionnement correspond à un fonctionnement à vide de l'unité d'outil principale (2) et le deuxième mode de fonctionnement correspond à un fonctionnement actif de l'unité d'outil principale (2).
